# FASCICULE DE BREVET EUROPEEN

(11) **EP 3 413 863 B1**
(45) Date de publication et mention de la délivrance du brevet: **12.02.2020**
(21) Numéro de dépôt: 17707388.9
(22) Date de dépôt: 08.02.2017
(51) Int. Cl.: A61J 17/00

(54) **ARTICLE DE PUÉRICULTURE, EMBOUT SPÉCIALEMENT ADAPTÉ POUR UN TEL ARTICLE DE PUÉRICULTURE ET PROCÉDÉ D'ASSEMBLAGE D'UN TEL ARTICLE DE PUÉRICULTURE**
KINDERBETREUUNGSARTIKEL, SPEZIELL FÜR SOLCH EINEN KINDERBETREUUNGSARTIKEL ANGEPASSTE SPITZE UND VERFAHREN ZUR MONTAGE EINES SOLCHEN KINDERBETREUUNGSARTIKELS
CHILD CARE ITEM, TIP SPECIALLY ADAPTED FOR SUCH A CHILD CARE ITEM AND METHOD FOR MOUNTING SUCH A CHILD CARE ITEM

(30) Priorité: 08.02.2016 FR 1650971
(43) Date de publication de la demande: 19.12.2018
(73) Titulaire: EVALIA, 69390 Vourles (FR)
(72) Inventeur: BONNIN, Gregory, 69510 Soucieux-en-Jarrest (FR)
(74) Mandataire: Plasseraud IP
(86) Numéro de dépôt international: PCT/FR2017/050285
(87) Numéro de publication internationale: WO 2017/137699

(56) Documents cités:
- EP-B1- 2 440 171
- FR-A- 523 794
- US-A- 3 653 386

## Description

L'invention se rapporte à un article de puériculture, à un embout spécialement adapté pour un tel article de puériculture ainsi qu'à un procédé d'utilisation d'un tel article de puériculture.

En particulier, l'invention se rapporte à un article de puériculture destiné à être porté à la bouche par un enfant et s'applique notamment à une tétine destinée à satisfaire un besoin de succion de l'enfant et à l'apaiser.

Les tétines connues comprennent, d'une part, une embase comportant une collerette et, d'autre part, un embout, également dénommé téterelle, comportant une base solidaire de l'embase et un corps destiné à être placé dans la bouche de l'enfant.

Pour garantir une sécurité d'utilisation, dans les tétines connues, la base de l'embout est rigidement fixée à l'embase. Par exemple, la base de l'embout peut être moulée dans l'embase. La base de l'embout peut également être pourvue d'une jupe venue de matière avec elle et sertie entre une partie de collerette de l'embase et un couvercle de l'embase.

Or le corps de l'embout, par exemple en caoutchouc ou silicone pour pouvoir être mis à la bouche par l'enfant, est généralement creux et déformable à mémoire de forme, c'est-à-dire déformable tout en présentant une forme déterminée en l'absence de contrainte extérieure. Le corps peut ainsi se déformer lors de la succion pour permettre à l'enfant de retrouver des sensations naturelles. Le corps de l'embout peut alors être rapidement usé, nécessitant un remplacement immédiat de la tétine pour éviter un déchirement de tout ou partie l'embout pouvant provoquer une ingestion de morceaux de corps ou une asphyxie. Le corps de l'embout placé dans la bouche de l'enfant peut également nécessiter un remplacement de la tétine pour des raisons d'hygiène.

Des tétines dans lesquelles l'embout est monté de manière amovible sur l'embase sont également connues, notamment des documents EP 2 440 171 et FR 523 794. Dans ces tétines, l'embase comporte intérieurement un logement adapté pour recevoir la base de l'embout de telle manière que le corps de l'embout s'étende depuis la face avant de l'embase. Un dispositif de verrouillage de la base de l'embout dans le logement de l'embase est généralement prévu pour sécuriser le maintien de l'embout sur l'embase.

Toutefois, dans les tétines connues, le montage de l'embout sur l'embase nécessite de pouvoir démonter l'embase pour pouvoir placer l'embout sur l'embase par la face arrière. Il en résulte une multiplication des pièces pouvant être séparées les unes des autres, ce qui non seulement complexifie le montage de la tétine mais surtout pose des problèmes de sécurité. Il peut également arriver que le montage ultérieur devienne impossible suite à la perte de l'une des pièces.

L'invention vise à pallier les problèmes évoqués ci-dessus.

A cet effet, selon un premier aspect, l'invention propose un article de puériculture destiné à être porté à la bouche par un enfant, l'article de puériculture comprenant :
- une embase présentant des faces avant et arrière opposées, l'embase comportant intérieurement un logement,
- au moins un embout comportant une base et un corps destiné à être placé dans la bouche de l'enfant, l'embout étant monté de manière amovible sur l'embase, la base étant reçue dans le logement de l'embase et le corps de l'embout s'étendant depuis la face avant de l'embase lorsque l'embout est monté sur l'embase,
- un dispositif de verrouillage de la base de l'embout dans le logement de l'embase, le dispositif de verrouillage comportant au moins un organe de verrouillage présentant une surface d'arrêt et monté sur l'un des éléments choisi parmi la base de l'embout et l'embase, et au moins un organe de butée présentant une surface de butée et prévu sur l'autre élément choisi parmi la base de l'embout et l'embase pour coopérer avec l'organe de verrouillage, l'organe de verrouillage étant déplaçable par rapport à l'organe de butée entre une position de verrouillage dans laquelle la surface d'arrêt interfère avec la surface de butée pour retenir la base de l'embout dans le logement de l'embase, et une position escamotée dans laquelle la surface d'arrêt n'interfère pas avec la surface de butée pour pouvoir déplacer l'embout par rapport à l'embase,
dans lequel le logement débouche sur la face avant de l'embase par une ouverture de montage, l'ouverture de montage et la base de l'embout étant conformées pour permettre une insertion de ladite base dans le logement de l'embase au travers de ladite ouverture de montage par la face avant de l'embase.

Ainsi, l'article de puériculture selon l'invention permet un remplacement de l'embout uniquement par un montage simple, rapide et intuitif de l'embout sur l'embase par la face avant de l'embase, tout en garantissant la sécurité d'utilisation de l'article de puériculture. L'invention permet également de remplacer l'embout pour respecter des conditions d'hygiène.

L'article de puériculture selon l'invention permet également d'utiliser une même embase pour plusieurs embouts, le cas échéant remplissant des fonctions différentes. La modularité de l'article de puériculture s'en trouve améliorée.

La base de l'embout et l'ouverture de montage peuvent présenter une complémentarité de forme.

L'organe de butée peut être prévu sur la base de l'embout et l'organe de verrouillage peut être monté sur l'embase.

La base de l'embout peut présenter une extrémité inférieure formant une extrémité inférieure de l'embout et une surface extérieure qui s'étend depuis l'extrémité inférieure autour d'un axe d'embout, et le logement de l'embase peut présenter une surface intérieure autour d'un axe de logement, le logement étant adapté pour recevoir la base de l'embout coaxialement. L'organe de butée peut être constitué par un évidement ménagé sur la surface extérieure de la base de l'embout à distance de l'extrémité inférieure, l'évidement présentant des surfaces transversales perpendiculaires à l'axe d'embout en regard l'une de l'autre, la surface transversale orientée dans un sens opposé à l'extrémité inférieure formant la surface de butée. L'organe de verrouillage peut être adapté pour s'étendre au moins en partie dans l'évidement dans la position de verrouillage, l'organe de verrouillage pouvant présenter une surface transversale par rapport à l'axe de logement qui est orientée dans un sens opposé à l'ouverture de montage et qui forme la surface d'arrêt.

L'extrémité inférieure de la base de l'embout peut présenter une section transversale par rapport à l'axe d'embout de dimensions inférieures ou égales aux dimensions du reste de la surface extérieure de la base.

La surface extérieure de la base de l'embout peut être cylindrique autour de l'axe d'embout.

La surface intérieure du logement de l'embase peut présenter des première et deuxième surfaces latérales en regard, et l'embase peut comporter en outre intérieurement un compartiment débouchant dans la première surface latérale du logement par une ouverture de verrouillage, et une encoche de retenue ménagée dans la deuxième surface latérale du logement en regard de l'ouverture de verrouillage. La surface extérieure de la base de l'embout peut présenter des première et deuxième surfaces latérales opposées et destinées à être placées respectivement en regard des première et deuxième surfaces latérales du logement, l'évidement s'étendant selon un axe d'évidement perpendiculaire à l'axe d'embout et étant agencé pour être aligné avec l'ouverture de verrouillage du compartiment et l'encoche de retenue lorsque la base de l'embout est reçue dans le logement de l'embase, l'évidement étant traversant entre les première et deuxième surfaces latérales de la surface extérieure de la base de l'embout. L'organe de verrouillage peut présenter un bord libre, l'organe de verrouillage étant logé dans le compartiment dans la position escamotée et déplaçable dans un plan transversal par rapport à l'axe de logement vers la position de verrouillage dans laquelle le bord libre de l'organe de verrouillage est retenu dans l'encoche de retenue, l'organe de verrouillage s'étendant au travers de l'évidement dans la position de verrouillage et lorsque l'embout est monté sur l'embase.

Dans un autre mode de réalisation, l'évidement peut s'étendre de manière périphérique autour de l'axe d'embout sur la surface extérieure de la base de l'embout, l'évidement présentant un fond écarté de la surface extérieure de la base de l'embout vers l'axe d'embout. Au moins deux organes de verrouillage peuvent présenter respectivement des rebords de verrouillage libres en regard l'un de l'autre, les rebords de verrouillage étant conformés pour délimiter une ouverture sensiblement complémentaire du fond de l'évidement dans la position de verrouillage des organes de verrouillage, les organes de verrouillage étant déplaçables dans un plan transversal par rapport à l'axe de logement entre la position escamotée dans laquelle les rebords de verrouillage sont écartés l'un de l'autre et la position de verrouillage dans laquelle les rebords de verrouillage sont rapprochés l'un de l'autre, les rebords de verrouillage étant placés dans l'évidement dans la position de verrouillage et lorsque l'embout est monté sur l'embase.

L'organe de verrouillage peut être déplaçable en translation selon un axe de coulissement perpendiculaire à l'axe de logement.

Les sections transversales de l'organe de verrouillage et de l'évidement peuvent être complémentaires, par exemple rectangulaires.

Le dispositif de verrouillage peut comprendre en outre un organe d'actionnement actionnable par un utilisateur et déplaçable entre une première position dans laquelle ledit organe d'actionnement place l'organe de verrouillage dans la position escamotée, et une deuxième position dans laquelle ledit organe d'actionnement place l'organe de verrouillage dans la position de verrouillage.

L'organe d'actionnement peut être monté sur l'embase pivotant selon un axe de pivotement parallèle à l'axe de logement, l'organe d'actionnement comportant une surface d'actionnement en contact avec l'organe de verrouillage et agencée pour déplacer l'organe de verrouillage entre la position de verrouillage et la position escamotée par rotation de l'organe d'actionnement autour de l'axe de pivotement.

Lorsque l'organe de verrouillage est déplaçable en translation, l'organe d'actionnement peut être placé sous une surface inférieure de l'organe de verrouillage et comporter un doigt s'étendant parallèlement à l'axe de pivotement en étant décalé par rapport audit axe de pivotement, le doigt portant la surface d'actionnement. L'organe de verrouillage peut comporter une rainure dans laquelle est placé le doigt de l'organe d'actionnement, la rainure étant agencée et conformée pour que le doigt coulisse dans la rainure lorsque l'organe d'actionnement est déplacé angulairement entre la première position et la deuxième position. Il en résulte un dispositif de verrouillage compact présentant un encombrement réduit.

Lorsque l'embase comporte un compartiment, le compartiment peut comprendre une portion supérieure présentant l'ouverture de verrouillage et logeant l'organe de verrouillage dans la position escamotée, et une portion inférieure recevant l'organe d'actionnement, le compartiment présentant une surface de guidage perpendiculaire à l'axe de logement à une interface entre les portions supérieure et inférieure, l'organe de verrouillage dans la position escamotée reposant sur la surface de guidage du compartiment. L'organe d'actionnement peut comporter un élément support agencé à distance du doigt et conformé pour présenter une surface support qui soit coplanaire avec la surface de guidage du compartiment, de telle manière que la surface support soit en contact avec la surface inférieure de l'organe de verrouillage dans la position escamotée.

L'organe d'actionnement et la base de l'embout peuvent comporter respectivement des éléments de blocage complémentaires, les éléments de blocage étant adaptés pour ne pas interférer l'un avec l'autre dans la première position de l'organe d'actionnement de manière à pouvoir déplacer l'embout par rapport à l'organe d'actionnement, et pour interférer l'un avec l'autre dans la deuxième position de l'organe d'actionnement de manière à retenir l'embout sur l'organe d'actionnement.

Les éléments de blocage peuvent comprendre des première et deuxième surfaces de blocage ménagées l'une sur l'organe d'actionnement et l'autre sur la base de l'embout, les première et deuxième surfaces de blocage étant cylindriques selon des axes de blocage respectifs et adaptées pour être emmanchées l'une sur l'autre par des extrémités d'emmanchement respectives, la première surface de blocage étant pourvue d'au moins une gorge qui présente une portion axiale qui s'étend depuis l'extrémité d'emmanchement de ladite première surface de blocage, et une portion circonférentielle attenante à la portion axiale à distance de l'extrémité d'emmanchement de ladite première surface de blocage, la deuxième surface de blocage étant pourvue d'au moins un ergot radial agencé pour coulisser dans la portion axiale de la gorge lorsque les première et deuxième surfaces de blocage sont emmanchées l'une sur l'autre par les extrémités d'emmanchement, et pour être retenu dans la portion circonférentielle de la gorge par rotation relative des première et deuxième surfaces de blocage selon les axes de blocage.

Le corps et la base de l'embout peuvent être formés d'un seul tenant en un matériau déformable à mémoire de forme, le corps et la base étant creux, l'embout comprenant un noyau emmanché dans la base, le noyau comportant l'une des première et deuxième surfaces de blocage.

Le dispositif de verrouillage peut comprendre un organe de rappel élastique adapté pour solliciter élastiquement l'organe de verrouillage vers la position de verrouillage.

La surface extérieure de la base de l'embout peut présenter une singularité et l'ouverture de montage et, le cas échéant, le logement peuvent présenter une singularité complémentaire adaptée pour coopérer avec la singularité de manière à autoriser un montage de la base de l'embout dans le logement de l'embase selon une orientation définie.

L'article de puériculture peut comprendre une pluralité d'embouts. La pluralité d' embouts peut comprendre au moins deux embouts différents l'un de l'autre.

L'article de puériculture peut former une tétine, l'embase comportant une collerette et l'embout étant une téterelle.

Selon un deuxième aspect, l'invention concerne un embout spécialement adapté pour un article de puériculture tel que défini précédemment, l'embout étant destiné à être monté de manière amovible sur une embase présentant des faces avant et arrière opposées et comportant intérieurement un logement, le logement présentant une surface intérieure autour d'un axe de logement et débouchant sur la face avant de l'embase par une ouverture de montage. L'embout comporte une base destinée à être reçue dans le logement de l'embase et un corps destiné à s'étendre depuis la face avant de l'embase et à être placé dans la bouche d'un enfant, la base de l'embout présentant une extrémité inférieure formant une extrémité inférieure de l'embout et une surface extérieure qui s'étend depuis l'extrémité inférieure autour de l'axe d'embout, la base de l'embout étant conformée pour permettre une insertion de ladite base dans le logement de l'embase au travers de l'ouverture de montage, le logement étant adapté pour recevoir la base de l'embout coaxialement. La base comporte un organe de butée d'un dispositif de verrouillage de la base de l'embout dans le logement de l'embase, l'organe de butée étant destiné à coopérer avec un organe de verrouillage du dispositif de verrouillage monté déplaçable sur l'embase, l'organe de butée présentant une surface de butée agencée pour interférer avec une surface d'arrêt de l'organe de verrouillage dans une position de verrouillage de l'organe de verrouillage et pour ne pas interférer avec la surface d'arrêt de l'organe de verrouillage dans une position escamotée de l'organe de verrouillage, l'organe de butée étant constitué par un évidement ménagé sur la surface extérieure de la base de l'embout à distance de l'extrémité inférieure, l'évidement présentant des surfaces transversales perpendiculaires à l'axe d'embout en regard l'une de l'autre, la surface transversale orientée dans un sens opposé à l'extrémité inférieure formant la surface de butée.

L'embout peut avoir un corps creux et déformable à mémoire de forme, c'est-à-dire déformable tout en présentant une forme déterminée en l'absence de contrainte extérieure, et au moins un passage entre un espace intérieur du corps et un environnement extérieur au corps.

La base et le corps de l'embout peuvent être réalisés d'un seul tenant.

Selon un troisième aspect, l'invention propose un procédé d'utilisation d'un article de puériculture tel que défini précédemment, prévoyant les étapes consistant à :
- mettre l'organe de verrouillage dans la position escamotée pour pouvoir déplacer l'embout par rapport à l'embase,
- monter l'embout sur l'embase en insérant la base de l'embout dans le logement de l'embase au travers de l'ouverture de montage par la face avant de l'embase,
- mettre l'organe de verrouillage dans la position de verrouillage pour retenir la base de l'embout dans le logement de l'embase, le corps de l'embout s'étendant depuis la face avant de l'embase.

D'autres objets et avantages de l'invention apparaîtront à la lecture de la description qui suit de modes de réalisation particuliers de l'invention donnés à titre d'exemple non limitatif, la description étant faite en référence aux dessins annexés dans lesquels :
- la figure 1 est une représentation en perspective d'une face avant d'un article de puériculture selon un premier mode de réalisation de l'invention, l'article de puériculture se présentant sous la forme d'une tétine comprenant une embase et un embout monté de manière amovible sur l'embase,
- la figure 2 est une représentation en perspective d'une face arrière de l'article de puériculture de la figure 1,
- la figure 3 est une représentation en éclaté selon une première orientation de l'article de puériculture de la figure 1, illustrant un dispositif de verrouillage d'une base de l'embout dans un logement de l'embase,
- la figure 4 est une représentation en éclaté selon une deuxième orientation, opposée à la première orientation, de l'article de puériculture de la figure 1,
- la figure 5 est une représentation partielle en vue de dessus de l'article de puériculture de la figure 1, illustrant un organe d'actionnement et un organe de rappel élastique du dispositif de verrouillage,
- la figure 6 est une représentation partielle en vue de dessus de l'article de puériculture de la figure 1, illustrant un organe de verrouillage en position escamotée et déplaçable vers une position de verrouillage par l'intermédiaire de l'organe d'actionnement,
- la figure 7 est une représentation partielle en vue de dessus de l'article de puériculture de la figure 1, illustrant l'organe de verrouillage en position de verrouillage,
- la figure 8 est une représentation en coupe selon l'orientation référencée VIII-VIII sur la figure 1 de l'article de puériculture de la figure 1, l'organe de verrouillage étant en position de verrouillage engagé dans un évidement traversant la base de l'embout avec une surface d'arrêt en regard d'une surface de butée de l'évidement, un bord arrière de l'organe de verrouillage étant retenu dans un compartiment d'un côté de la base de l'embout et un bord avant ou bord libre de l'organe de verrouillage étant retenu dans une encoche de retenue de l'autre côté de la base de l'embout,
- la figure 9 est une représentation en éclaté d'une face avant d'un article de puériculture selon un deuxième mode de réalisation de l'invention,
- la figure 10 est une représentation en éclaté d'une face arrière de l'article de puériculture de la figure 9,
- la figure 11 est une représentation en coupe d'un noyau de l'embout de l'article de puériculture de la figure 9,
- la figure 12 est une représentation partielle en vue de dessus de l'article de puériculture de la figure 9, illustrant deux organes de verrouillage en position escamotée et déplaçable vers une position de verrouillage par l'intermédiaire de l'organe d'actionnement,
- la figure 13 est une représentation partielle en vue de dessus de l'article de puériculture de la figure 9, illustrant les organes de verrouillage en position de verrouillage,
- la figure 14 est une représentation en coupe selon l'orientation référencée XIV-XIV sur la figure 13 de l'article de puériculture de la figure 1, les organes de verrouillage en position de verrouillage enserrant la base de l'embout, des rebords de verrouillage des organes de verrouillage étant engagés dans un évidement périphérique ménagé sur la surface extérieure de la base de l'embout.

Sur les figures, les mêmes références désignent des éléments identiques ou analogues.

Les figures 1 et 2 représentent un article de puériculture destiné à être porté à la bouche par un enfant. Dans le mode de réalisation représenté, sans y être limité, l'article de puériculture est une tétine 1 comprenant, d'une part, une embase 2 pourvue d'une collerette 30 et, d'autre part, un embout 35, également dénommé téterelle, pourvu d'un corps 36 s'étendant depuis une face avant 2a de l'embase 2 et destiné à être placé dans la bouche de l'enfant. Sur une face arrière 2b opposée à la face avant 2a, l'embase 2 comporte un orifice d'actionnement 11 dans lequel est disposé un bouton d'actionnement 56 conformé pour pourvoir coopérer avec une clef d'actionnement manipulée par un utilisateur.

Sur les figures 3 et 4, l'embase 2 comporte un socle 3, la collerette 30 solidarisée au socle 3 et un couvercle 25. Le socle 3, la collerette 30 et le couvercle 25 peuvent être réalisés de toute manière appropriée, par exemple par moulage de matière plastique.

Le socle 3 cylindrique, par exemple de section circulaire, selon un axe central A présente des surfaces avant 3a et arrière 3b opposées et une surface latérale 3c entre les surfaces avant 3a et arrière 3b.

Le socle 3 comporte intérieurement un logement 4 qui s'étend depuis la surface avant 3a jusqu'à un fond 5 et qui présente une surface intérieure autour d'un axe de logement B. Dans le mode de réalisation représenté, le logement 4 a une section oblongue avec des première 4a et deuxième 4b surfaces latérales en regard, parallèles et reliées l'une à l'autre par des surfaces de liaison arrondies. La surface intérieure du logement 4 présente une singularité réalisée, dans le mode de réalisation représenté, sous la forme d'un bourrelet 6 s'étendant radialement vers l'axe de logement B depuis une portion centrale de la deuxième surface latérale 4b. Le bourrelet 6 s'étend sur toute une hauteur du logement 4 mesurée selon l'axe de logement B et comporte sur une moitié située du côté de la surface avant 3a du socle 3 un méplat 7, parallèle à la première surface latérale 4a. En variante, toute autre forme du logement 4 et tout autre agencement de la singularité pourraient être prévus, notamment un agencement de la singularité sur la première surface latérale 4a du logement 4.

Le socle 3 comporte en outre intérieurement un compartiment 10 agencé de manière attenante à la première surface latérale 4a du logement 4. Le compartiment 10 s'étend depuis la surface avant 3a du socle jusqu'à un fond dans lequel est ménagé l'orifice d'actionnement 11. Le compartiment 10 présente une surface intérieure cylindrique selon un axe de compartiment C. En particulier, le compartiment 10 comprend une portion inférieure 12 agencée au voisinage du fond et dont la section est circulaire. La portion inférieure 12 du compartiment 10 comporte un épaulement 13 périphérique orienté dans un sens opposé au fond et définissant une surface intérieure de plus petite section au voisinage du fond et une surface intérieure de plus grande section à distance du fond. Sur la surface intérieure de plus grande section, située au-dessus de l'épaulement 13, la portion inférieure 12 du compartiment 10 a une butée 14 qui s'étend radialement vers l'axe de compartiment C. La butée 14 est, par exemple, agencée du même côté que l'une des surfaces de liaison arrondies du logement 4. Le compartiment 10 comprend également une portion supérieure 15 ouverte sur la surface avant 3a du socle 3. La portion supérieure 15 du compartiment 10 présente une section carrée et débouche dans la première surface latérale 4a du logement 4 par une ouverture de verrouillage 16 s'étendant sur l'ensemble de l'un des côtés. Le changement de section entre les portions inférieure 12 et supérieure 15 du compartiment 10 définit, à une interface entre ces portions inférieure 12 et supérieure 15, une surface de guidage 17 perpendiculaire à l'axe de compartiment C et à l'axe de logement B. La surface de guidage 17 est, en particulier, répartie en quatre surfaces élémentaires de guidage à chacun des coins de l'interface entre les portions inférieure 12 et supérieure 15.

Le socle 3 comporte également intérieurement un décrochement 20 agencé de manière attenante à une portion de la surface intérieure du compartiment 10 disposée en regard de la portion de la surface intérieure du compartiment 10 sur laquelle la butée 14 est formée. Le décrochement 20 présente un passage vers le compartiment 10, lequel passage est partiellement obturé par des parois de guidage 21 s'étendant l'une vers l'autre depuis des bords longitudinaux délimitant le passage. Un plot 22 d'axe parallèle à l'axe de compartiment C est disposé de manière sensiblement centrale dans le décrochement 20.

Le couvercle 25 est adapté pour être solidarisé, de préférence de manière réversible, de manière à recouvrir la surface avant 3a du socle 3. Dans le mode de réalisation représenté, il se présente sous la forme d'une plaque de contour circulaire de diamètre identique à celui du socle 3. Le couvercle 25 comporte une ouverture de montage 26 délimitée par un bord intérieur dont le contour est identique à celui de la surface intérieure du logement 4. En particulier, le bord intérieur a une section oblongue avec des première 26a et deuxième 26b surfaces latérales en regard, parallèles et reliées l'une à l'autre par des surfaces de liaison arrondies. Les première 26a et deuxième 26b surfaces latérales du bord intérieur de l'ouverture de montage 26 sont prévues pour être alignées respectivement avec les première 4a et deuxième 4b surfaces latérales de la surface intérieure du logement 4. De même, les surfaces de liaison arrondies du bord intérieur de l'ouverture de montage 26 sont prévues pour être alignées avec les surfaces de liaison arrondies de la surface intérieure du logement 4. Une saillie 27 s'étendant radialement vers l'axe de logement B est également prévue sur une portion centrale de la deuxième surface latérale 26b du bord intérieur de l'ouverture de montage 26 pour être placée en correspondance avec le bourrelet 6 au-dessus du méplat 7. Le méplat 7 définit alors, entre une portion inférieure du bourrelet 6, au voisinage du fond du logement 4 et la saillie 27 de l'ouverture de montage 26, une encoche de retenue ménagée dans la deuxième surface latérale 4b du logement 4 en regard de l'ouverture de verrouillage 16 de la portion supérieure 15 du compartiment 10.

La collerette 30 est solidarisée au socle 3, le cas échéant rigidement, par exemple au voisinage de la surface avant 3a et de manière à affleurer une surface avant du couvercle 25.

L'embout 35 s'étend selon un axe d'embout D et comporte une base 40 depuis laquelle s'étend le corps 36. Dans le mode de réalisation représenté, sans y être limité, l'embout 35 est réalisé d'un seul tenant en une matière adaptée pour être mise à la bouche d'un enfant, et notamment en caoutchouc ou en silicone. S'agissant d'une tétine 1, l'embout 35 a un corps 36 creux et déformable à mémoire de forme, c'est-à-dire déformable tout en présentant une forme déterminée en l'absence de contrainte extérieure. L'embout 35 comporte également un ou plusieurs passages 37 entre un espace intérieur 38 du corps 36 et un environnement extérieur au corps 36, notamment pour pouvoir remplir l'espace intérieur 38 d'air. Par exemple, un passage 37 est visible sur la figure 8 entre le corps 36 et la base 40.

La base 40 de l'embout 35 présente une extrémité inférieure 41 formant une extrémité inférieure de l'embout 35 et une surface extérieure qui s'étend depuis l'extrémité inférieure 41 autour de l'axe d'embout D. La base 40 de l'embout 35 et le logement 4 de l'embase 2, y compris l'ouverture de montage 26, sont conformés pour permettre une insertion de la base 40 de l'embout 35 dans le logement 4 de l'embase 2 au travers de l'ouverture de montage 26 par la face avant 2a de l'embase 2 et la réception de la base 40 de l'embout 35 coaxialement dans le logement 4. La surface extérieure de la base 40 de l'embout 35, la surface intérieure du logement 4 et le bord intérieur de l'ouverture de montage 26 présentent alors une complémentarité de forme. En particulier, la surface extérieure de la base 40 de l'embout 35 est cylindrique autour de l'axe d'embout D et présente une section oblongue avec des première 40a et deuxième 40b surfaces latérales opposées, parallèles et reliées l'une à l'autre par des surfaces de liaison arrondies. Les première 40a et deuxième 40b surfaces latérales de la base 40 de l'embout 35 sont prévues pour être placées respectivement en regard des première 4a et deuxième 4b surfaces latérales du logement 4. De même, les surfaces de liaison arrondies de la base 40 de l'embout 35 sont prévues pour être placées en regard des surfaces de liaison arrondies du logement 4. La base 40 de l'embout 35 présente une singularité complémentaire de la singularité du logement 4. Dans le mode de réalisation représenté, la singularité complémentaire se présente sous la forme d'un enfoncement 42 s'étendant radialement vers l'axe d'embout D depuis une portion centrale de la deuxième surface latérale 40b de la base 40 de l'embout 35. L'enfoncement 42 de la base 40 de l'embout 35 est adapté pour coopérer avec le bourrelet 6 du logement 4 et la saillie 27 de l'ouverture de montage 26 de l'embase 2 pour former un dispositif détrompeur autorisant un montage de la base 40 de l'embout 35 dans le logement 4 de l'embase 2 avec les premières surfaces latérales respectives 4a, 40a en regard et les deuxièmes surfaces latérales respectives 4b, 40b en regard, et empêchant tout autre montage.

En variante, un agencement de la singularité complémentaire sur la première surface latérale 40a de la base 40 pour coopérer avec la singularité sur la première surface latérale 4a du logement 4 pourrait être prévu. Plus généralement, la base 40 de l'embout 35 pourrait présenter toute autre forme complémentaire de celle du logement 4 et de l'ouverture de montage 26, l'extrémité inférieure 41 de la base 40 ayant une section transversale par rapport à l'axe d'embout D de dimensions inférieures ou égales aux dimensions du reste de la surface extérieure de la base 40.

Un évidement 45 est ménagé dans la base 40 de l'embout 35. L'évidement 45 s'étend selon un axe d'évidement E perpendiculaire à l'axe d'embout D, à distance de l'extrémité inférieure 41. En particulier, l'évidement 45 est agencé pour être aligné avec l'ouverture de verrouillage 16 de la portion supérieure 15 du compartiment 10 et l'encoche de retenue 7 lorsque la base 40 de l'embout 35 est reçue dans le logement 4 de l'embase 2. L'évidement 45, de section transversale rectangulaire, est traversant, débouchant les première 40a et deuxième 40b surfaces latérales de la surface extérieure de la base 40 de l'embout 35. L'évidement 45 présente deux surfaces transversales perpendiculaires à l'axe d'embout D, en regard l'une de l'autre et dont l'une 45a est orientée dans un sens opposé à l'extrémité inférieure 41.

Sur les figures 3 et 4, la tétine 1 comprend également un organe d'actionnement 50. L'organe d'actionnement 50 comporte une portion centrale cylindrique selon un axe de pivotement F et présentant des surfaces transversales avant 50a et arrière 50b opposées et une surface latérale 50c entre les surfaces transversales avant 50a et arrière 50b. La portion centrale comporte, en affleurement de la surface transversale avant 50a, un arc 51 saillant radialement sur une moitié de la surface latérale 50c. L'arc 51 présente deux extrémités diamétralement opposées définissant deux épaulements radiaux 52. Sur la surface transversale avant 50a, l'organe d'actionnement 50 comporte un doigt 53 s'étendant parallèlement à l'axe de pivotement F à proximité d'un bord de l'arc 51, à équidistance des deux épaulements radiaux 52. Sur une partie de la surface transversale avant 50a diamétralement opposée à celle sur laquelle le doigt 53 s'étend, l'organe d'actionnement 50 comporte un élément support sous la forme d'une jupe 54 s'étendant selon l'axe de coulissement F. La jupe 54 a un bord libre opposé à la surface transversale avant 50a de la portion centrale. Le bord libre présente une surface support 55 agencée de manière sensiblement centrale et présentant un écartement maximum avec la surface transversale avant 50a de la portion centrale. De part et d'autre de la surface support 55, le bord libre décroit progressivement vers la surface transversale avant 50a de la portion centrale. Sur la surface transversale arrière 50b, l'organe d'actionnement porte le bouton d'actionnement 56.

Comme représenté sur les figures 3, 4 et 5, l'organe d'actionnement 50 est placé coaxialement dans la portion inférieure 12 du compartiment 10 de l'embase 2 avec la surface transversale arrière 50b de la portion centrale vers le fond de la portion inférieure 12 du compartiment 10 et l'arc 51 de la portion centrale reposant sur l'épaulement 13 de la portion inférieure 12 du compartiment 10. Le bouton d'actionnement 56 de l'organe d'actionnement 50 est placé dans l'orifice 11 de la face arrière 2b de l'embase 2. L'écartement de la surface support 55 de la jupe 54 de l'organe d'actionnement 50 est, par ailleurs, prévu pour que la surface support 55 soit coplanaire avec la surface de guidage 17 du compartiment 10.

L'organe d'actionnement 50 peut alors pivoter autour de son axe de pivotement F parallèle à l'axe de logement B entre des première et deuxième positions angulaires définies respectivement par le contact de l'un des épaulements radiaux 52 avec la butée 14 du compartiment 12. Dans le mode de réalisation représenté, les première et deuxième positions angulaires sont séparées de 180°. En particulier, la première position angulaire est représentée sur la figure 5. Dans cette première position angulaire, l'arc 51 et le doigt 53 de l'organe d'actionnement 50 sont écartés du logement 4 de l'embase 2, et la jupe 54 est à proximité du logement 4 de l'embase 2. La deuxième position angulaire est représentée sur la figure 7. Dans cette deuxième position angulaire, l'arc 51 et le doigt 53 de l'organe d'actionnement 50 sont à proximité du logement 4 de l'embase 2 et la jupe 54 est écartée du logement 4 de l'embase 2.

Afin de pouvoir assurer le maintien de manière stable de l'organe d'actionnement dans l'une ou l'autre des première et deuxième positions angulaires, un organe de rappel élastique est prévu. Dans le mode de réalisation représenté, l'organe de rappel élastique se présente sous la forme d'un ressort 60 comprenant un enroulement 61 emmanché sur le plot 22 du décrochement 20 de l'embase 2, et deux brins 62 s'étendant au travers du passage entre le décrochement 20 et le compartiment 10 pour venir de part et d'autre du doigt 53 de l'organe d'actionnement 50.

Sur les figures 3 et 4, la tétine 1 comprend également un organe de verrouillage 65. Dans le mode de réalisation représenté, l'organe de verrouillage 65 se présente sous la forme d'une plaquette de contour carré et de section rectangulaire. Comme il apparaîtra de la suite de la description, le contour de l'organe de verrouillage 65 a des dimensions correspondant sensiblement à celles de la portion supérieure 15 du compartiment 10 et la section de l'organe de verrouillage 65 a des dimensions correspondant sensiblement à celles de l'évidement 45 de la base 40 de l'embout 35. A cet égard, la plaquette de l'organe de verrouillage 65 est représentée avec des angles vifs. Ces angles pourraient néanmoins être conformés différemment, par exemple biseautés, arrondis ou autre, pour faciliter l'introduction de l'organe de verrouillage 65 dans l'évidement 45. L'organe de verrouillage 65 présente des bords transversaux avant 65a et arrière 65b écartés l'un de l'autre selon un axe longitudinal L, et des bords latéraux 65c écartés l'un de l'autre selon un axe transversal T et reliant les bords transversaux avant 65a et arrière 65b. L'organe de verrouillage 65 présente également deux surfaces supérieure 65d et inférieure 65e opposées s'étendant dans des plans parallèles à l'axe longitudinal L et à l'axe transversal T. L'organe de verrouillage 65 comporte une rainure 66 qui s'étend depuis l'un des bords latéraux 65c, parallèlement au bord transversal arrière 65b, à proximité de celui-ci, jusqu'à un fond agencé sensiblement au milieu de l'organe de verrouillage 65.

L'organe de verrouillage 65 est monté sur l'embase 2. Comme représenté sur les figures 3, 4 et 6, l'organe de verrouillage 65 peut être placé dans une position escamotée dans la portion supérieure 15 du compartiment 10. Le bord avant 65a, ou bord libre, de l'organe de verrouillage 65 s'étend dans l'ouverture de verrouillage 16 du compartiment 10. L'organe de verrouillage 65 repose sur la surface de guidage 17 du compartiment 10 et est en contact avec les parois de guidage 21 entre la portion supérieure 15 du compartiment 10 et le décrochement 20 de l'embase 2. L'organe de verrouillage 65 recouvre l'organe d'actionnement 50 dans la première position angulaire. La surface inférieure 65e de l'organe de verrouillage 65 vient en contact avec la surface support 55 de la jupe 54. Le doigt 53 de l'organe d'actionnement 50 est placé dans le fond de la rainure 66.

Comme représenté sur les figures 7 et 8, lorsque l'utilisateur déplace l'organe d'actionnement 50 en rotation de la première position angulaire à la deuxième position angulaire autour de l'axe de pivotement F, une partie d'une surface latérale du doigt 53 en contact avec une surface transversale avant de la rainure 66 forme une surface d'actionnement qui exerce une poussée sur l'organe de verrouillage 65. L'organe de verrouillage 65 peut alors coulisser dans un plan transversal par rapport à l'axe de logement B, selon un axe de coulissement coaxial à l'axe longitudinal L de l'organe de verrouillage 65, vers le logement 4. Le doigt 53 coulisse dans la rainure 66 jusqu'à ce que l'organe d'actionnement 50 atteigne la deuxième position angulaire. Dans cette deuxième position angulaire, l'organe de verrouillage 65 s'étend dans le logement 4 avec le bord avant 65a placé dans l'encoche de retenue 7 de l'embase 2, le bord arrière 65b étant retenu dans le compartiment 10 de l'embase 2.

Inversement, lorsque l'utilisateur déplace l'organe d'actionnement 50 en rotation de la deuxième position angulaire à la première position angulaire autour de l'axe de pivotement F, une autre partie de la surface latérale du doigt 53 entre en contact avec une surface transversale arrière de la rainure 66 pour former la surface d'actionnement qui ramène l'organe de verrouillage 65 vers la position escamotée.

L'organe de verrouillage 65 est sollicité élastiquement sélectivement vers la position escamotée et la position de verrouillage par l'intermédiaire de la sollicitation exercée sur l'organe d'actionnement 50 par le ressort 60.

Dans la position escamotée, l'organe de verrouillage 65 et sa surface d'arrêt 65e sont écartés du logement 4 et de l'ouverture de montage 26 de l'embase 2. Il permet alors une insertion de la base 40 de l'embout 35 dans le logement 4 de l'embase 2 au travers de l'ouverture de montage 26 et la réception de la base 40 de l'embout 35 coaxialement dans le logement 4.

Sur la figure 8, lorsque l'organe de verrouillage 65 est dans la position de verrouillage, la surface inférieure 65e de l'organe de verrouillage 65 s'étend transversalement par rapport à l'axe de logement B, dans le logement 4, et interfère avec la surface transversale 45a orientée dans un sens opposé à l'extrémité inférieure 41 de la base 40 de l'embout 35. La base 40 de l'embout 35 est ainsi retenue dans le logement 4 de l'embase 2. Le bord arrière 65b de l'organe de verrouillage 65 est retenu dans le compartiment 10 d'un côté de la base 40 de l'embout 35 et le bord avant 65a de l'organe de verrouillage 65 est retenu dans l'encoche de retenue 7 de l'autre côté de la base 40 de l'embout 35. L'organe de verrouillage 65 s'étend alors au travers de la base 40 de l'embout 35, dans l'évidement 45, en étant maintenu de part et d'autre de la base 40 par le compartiment 10 et l'encoche de retenue 7, assurant ainsi une sécurité par rapport au risque d'arrachement de l'embout 35.

La surface inférieure 65e de l'organe de verrouillage 65 forme une surface d'arrêt et l'évidement 45 de la base 40 de l'embout 35 forme un organe de butée dont la surface transversale 45a orientée dans un sens opposé à l'extrémité inférieure 41 forme une surface de butée. Dans la position escamotée, l'organe de verrouillage 65 et sa surface d'arrêt 65e n'interfèrent pas avec l'évidement 45 et sa surface de butée 45a pour pouvoir déplacer l'embout 35 par rapport à l'embase 2 et notamment retirer l'embout 35.

L'organe de verrouillage 65, l'organe d'actionnement 50 et l'évidement 45 appartiennent à un dispositif de verrouillage de la base 40 de l'embout 35 dans le logement 4 de l'embase 2 permettant de solidariser la base 40 de l'embout 35 de manière amovible à l'embase 2.

L'embout 35 de la tétine 1 peut ainsi être remplacé notamment par un nouvel embout identique ou présentant une fonction différente. La tétine 1 peut comprendre une pluralité d'embouts 35. Il est alors possible de prévoir une gamme d'embouts, laquelle gamme comprend plusieurs embouts 35 dont éventuellement au moins deux embouts différents l'un de l'autre. Il suffit pour ce faire, comme il ressort de ce qui précède de :
- mettre l'organe de verrouillage 65 dans la position escamotée pour pouvoir déplacer l'embout 35 par rapport à l'embase 2,
- le cas échéant, de retirer l'embout 35,
- monter le nouvel embout 35 sur l'embase 2 en insérant la base 40 du nouvel embout 35 dans le logement 4 de l'embase 2 au travers de l'ouverture de montage 26 par la face avant 2a de l'embase 2,
- mettre l'organe de verrouillage 65 dans la position de verrouillage pour retenir la base 40 du nouvel embout 35 dans le logement 4 de l'embase 2.

L'invention décrite en relation avec un organe de verrouillage 65 monté sur l'embase 2 et un organe de buté 45 prévu sur la base 40 de l'embout 35 n'est pas limitée à ce mode de réalisation. En particulier, en variante, l'organe de verrouillage, tel qu'une languette élastique pourvue d'une surface d'arrêt, pourrait être monté sur la base 40 de l'embout 35 pour coopérer avec un organe de butée, tel qu'une surface intérieure du logement 4 bordant l'ouverture de montage 26, prévu sur l'embase 2.

Les figures 9 à 14 représentent un article de puériculture selon un deuxième mode de réalisation. Comme pour le premier mode de réalisation, l'article de puériculture est une tétine 1' comprenant une embase 2' et un embout 35' dont un corps 36' s'étend depuis une face avant 2a' de l'embase 2' pour pouvoir être placé dans la bouche de l'enfant.

L'embase 2' comporte un socle 3' et un couvercle 25' portant une collerette 30'.

Le socle 3' cylindrique, par exemple de section carrée, selon un axe central A' comporte intérieurement un logement 4' qui s'étend selon un axe de logement B', coaxial à l'axe central A', depuis une surface avant 3a' jusqu'à un fond 5'. Dans le mode de réalisation représenté, le logement 4' comporte une portion inférieure 12' agencée au voisinage du fond 5' et dont la section est circulaire, et une portion supérieure 15' ouverte sur la surface avant 3a' du socle 3' et dont la section est carrée. Le changement de section entre les portions inférieure 12' et supérieure 15' du logement 4' définit, à une interface entre ces portions inférieure 12' et supérieure 15', une surface de guidage 17' perpendiculaire à l'axe central A'. Dans le fond 5' du logement 4', un orifice d'actionnement 11' traversant est ménagé de manière centrale. Le fond 5' du logement 4' comporte également une réserve 20' sous la forme d'une rainure, borgne, entourant l'orifice d'actionnement 11' de manière concentrique et débouchant dans la portion inférieure 12' du logement 4'.

Le couvercle 25' est adapté pour recouvrir la surface avant 3a' du socle 3'. Dans le mode de réalisation représenté, il comporte une façade 28' sous la forme d'une plaque globalement plane de contour oblong et un dos 29' bombé dans lequel un espace 31' est ménagé selon un axe d'espace G'. L'espace 31' est conformé pour recevoir le socle 3' de manière coaxiale. La façade 28' du couvercle 25' comporte une ouverture de montage 26' qui s'étend selon un axe d'ouverture H' coaxial à l'axe d'espace G', et qui débouche dans l'espace 31'. L'ouverture de montage 26' est délimitée par un bord, par exemple circulaire, pourvu d'une ou plusieurs singularités sous la forme d'encoches 32' équiréparties s'étendant radialement par rapport à l'axe d'ouverture H'.

L'embout 35' s'étend selon un axe d'embout D' et comporte une base 40' depuis laquelle s'étend le corps 36'. Dans le mode de réalisation représenté, sans y être limité, la base 40' et le corps 36' de l'embout 35' sont réalisés d'un seul tenant en une matière adaptée pour être mise à la bouche d'un enfant, et notamment en caoutchouc ou en silicone. Le corps 36' et la base 40' sont creux et déformables à mémoire de forme, c'est-à-dire déformables tout en présentant une forme déterminée en l'absence de contrainte extérieure.

La base 40' de l'embout 35' présente une extrémité inférieure 41' formant une extrémité inférieure de l'embout 35' et une surface extérieure qui s'étend depuis l'extrémité inférieure 41' autour de l'axe d'embout D'. La base 40' de l'embout 35' et l'ouverture de montage 26' de l'embase 2' sont conformées pour permettre une insertion de la base 40' de l'embout 35' dans le logement 4' de l'embase 2' au travers de l'ouverture de montage 26' par la face avant 2a' de l'embase 2'. La surface extérieure de la base 40' de l'embout 35' et le bord de l'ouverture de montage 26' présentent alors une complémentarité de forme. En particulier, la surface extérieure de la base 40' de l'embout 35' est cylindrique autour de l'axe d'embout D' et présente une section circulaire. La base 40' de l'embout 35' présente une ou plusieurs singularités complémentaires des singularités de l'ouverture de montage 26'. Dans le mode de réalisation représenté, les singularités complémentaires se présentent sous la forme de saillies 43' équiréparties s'étendant radialement depuis la surface extérieure de la base 40'. Les saillies 43' de la base 40' de l'embout 35' coopèrent avec les encoches 32' de l'ouverture de montage 26' pour assurer le positionnement de l'embout 35' par rapport à l'embase 2' selon une orientation souhaitée.

Un évidement 45' est ménagé dans la base 40' de l'embout 35' à distance de l'extrémité inférieure 41'. L'évidement 45' s'étend de manière périphérique autour de l'axe d'embout D' sur la surface extérieure de la base 40' de l'embout 35'. L'évidement 45' présente un fond 45b' écarté de la surface extérieure de la base 40' de l'embout 35' vers l'axe d'embout D'. En particulier, l'évidement 45' est agencé pour être aligné avec la portion supérieure 15' du logement 4' lorsque la base 40' de l'embout 35' est reçue dans le logement 4' de l'embase 2'. L'évidement 45' présente deux surfaces transversales perpendiculaires à l'axe d'embout D', en regard l'une de l'autre et dont l'une 45a' est orientée dans un sens opposé à l'extrémité inférieure 41'.

L'embout 35' comprend également un noyau 46', globalement cylindrique de section circulaire, réalisé en un matériau présentant une rigidité d'ensemble. Le noyau 46' est emmanché dans la base 40'. Comme représenté sur la figure 11, le noyau 46' comporte intérieurement un élément de blocage sous la forme d'une première surface de blocage cylindrique selon un axe de blocage I1' entre une première extrémité 46a', par laquelle le noyau 46' est inséré dans la base 40', et une deuxième extrémité 46b' dite d'emmanchement. La première surface de blocage est alors pourvue de deux gorges 47' agencées de manière symétriques par rapport à l'axe de blocage I1'. Chaque gorge 47' présente une portion axiale 47a' qui s'étend depuis l'extrémité d'emmanchement 46b', et une portion circonférentielle 47b' attenante à la portion axiale 47a' à distance de l'extrémité d'emmanchement 46b'.

La tétine 1' comprend également un organe d'actionnement 50'. L'organe d'actionnement 50' comporte une plaque 51', par exemple de contour elliptique, s'étendant transversalement par rapport à un axe de pivotement F'. Sur une surface transversale avant 50a', l'organe d'actionnement 50' comporte deux doigts 53' s'étendant parallèlement à l'axe de pivotement F' aux extrémités du grand axe du contour elliptique.

L'organe d'actionnement 50' comporte également un élément de blocage complémentaire de l'élément de blocage de la base 40' de l'embout 35'. L'élément de blocage de l'organe d'actionnement 50' comprend une deuxième surface de blocage cylindrique selon un axe de blocage I2' et adaptée pour être emmanchée dans la première surface de montage. En particulier, la deuxième surface de blocage est ménagée sur un plot 57' qui s'étend depuis la surface transversale avant 50a' selon l'axe de blocage I2' coaxial à l'axe de pivotement F' jusqu'à une extrémité d'emmanchement 57a'. La deuxième surface de blocage est pourvue de deux ergots 58' radiaux agencés pour coulisser respectivement dans les portions axiales 47a' des gorges 47' lorsque les première et deuxième surfaces de blocage sont emmanchées l'une sur l'autre par les extrémités d'emmanchement 46b', 57a', et pour être retenus dans les portions circonférentielles 47b' des gorges 47' par rotation relative des première et deuxième surfaces de blocage selon les axes de blocage I1', I2'.

En variante, la première surface de blocage pourrait comprendre une ou plus de deux gorges 47' et la deuxième surface de blocage pourrait comprendre un ou plus de deux ergots 58'. Par ailleurs, la première surface de blocage pourrait être portée par l'organe d'actionnement 50' et la deuxième surface de blocage pourrait être portée par la base 40' de l'embout 35'.

Sur la surface transversale arrière 50b', l'organe d'actionnement 50' porte un bouton d'actionnement 56' s'étendant selon l'axe de pivotement F'.

L'organe d'actionnement 50' est placé coaxialement dans la portion inférieure 12' du logement 4' de l'embase 2' avec la surface transversale arrière 50b' vers le fond 5' du logement 4'. Le bouton d'actionnement 56' de l'organe d'actionnement 50' est placé dans l'orifice 11' de la face arrière 2b' de l'embase 2'. Un organe de rappel élastique, sous la forme d'un ressort hélicoïdal 59' est placé dans la réserve 20' du socle 3' pour solliciter l'organe d'actionnement 50' vers le couvercle 25'.

L'organe d'actionnement 50' peut alors être déplacé angulairement autour de son axe de pivotement F' coaxial à l'axe de logement B' entre des première et deuxième positions. Dans la première position, les ergots 58' peuvent coulisser dans les portions axiales 47a' des gorges 47' sans interférer de manière à permettre de déplacer l'embout 35' par rapport à l'organe d'actionnement 50'. Dans la deuxième position, les ergots 58' sont retenus dans les portions circonférentielles 47b' des gorges 47' de manière à retenir l'embout 35' sur l'organe d'actionnement 50'.

La tétine 1' comprend également deux organes de verrouillage 65'. Dans le mode de réalisation représenté, chaque organe de verrouillage 65' se présente sous la forme d'une plaquette adaptée pour être reçue dans la portion supérieure 15' du logement 4'. Chaque organe de verrouillage 65' présente des surfaces supérieure 65d' et inférieure 65e' opposées et un bord périphérique 65c' s'étendant entre les surfaces supérieure 65d' et inférieure 65e'. Le bord périphérique 65c' comporte deux rebords longitudinaux opposés et deux bords latéraux opposés. L'un des rebords longitudinaux forme un rebord de verrouillage 67' présentant une échancrure 68' de forme sensiblement complémentaire du fond 45b' de l'évidement 45' de la base 40' de l'embout 35'. Chaque organe de verrouillage 65' comporte également une rainure 66' qui s'étend le long du rebord longitudinal opposé au rebord de verrouillage 67', au voisinage de l'un des rebords latéraux. Les rebords latéraux portent respectivement des pions 69' disposés de part et d'autre de l'échancrure 68'.

Sur la figure 12, les organes de verrouillage 65' peuvent être placés dans une position escamotée dans la portion supérieure 15' du logement 4' avec les rebords de verrouillage 67' libres en regard et écartés l'un de l'autre. Les organes de verrouillage 65' reposent sur la surface de guidage 17' du logement 4' en recouvrant l'organe d'actionnement 50' dans la première position. Les doigts 53' de l'organe d'actionnement 50' sont placés dans les rainures 66'.

Sur la figure 13, lorsque l'utilisateur déplace l'organe d'actionnement 50' en rotation de la première position à la deuxième position autour de l'axe de pivotement F', une surface d'actionnement de chacun des doigts 53' en contact avec la rainure 66' de l'un des organes de verrouillage 65' exerce une poussée sur l'organe de verrouillage 65'. Les organes de verrouillage 65' peuvent alors coulisser selon un axe de coulissement dans un plan transversal par rapport à l'axe de logement B' jusqu'à la position de verrouillage dans laquelle les rebords de verrouillage 67' sont rapprochés l'un de l'autre.

Inversement, lorsque l'utilisateur déplace l'organe d'actionnement 50' en rotation de la deuxième position à la première position autour de l'axe de pivotement F', une surface d'actionnement de chacun des doigts 53' en contact avec la rainure 66' de l'un des organes de verrouillage 65' ramène l'organe de verrouillage 65' vers la position escamotée.

Les organes de verrouillage 65' de la tétine 1' selon le deuxième mode de réalisation fonctionnent comme une mâchoire venant enserrer la base 40' dans la position de verrouillage des organes de verrouillage 65', les rebords de verrouillage 67' étant conformés pour délimiter une ouverture sensiblement complémentaire du fond 45b' de l'évidement 45'.

Les organes de verrouillage 65' peuvent être sollicités élastiquement vers la position de verrouillage par l'intermédiaire d'organes élastiques 60' tendus entre les pions 69' disposés en regard.

Dans la position escamotée, les organes de verrouillage 65' et leurs surfaces d'arrêt 65e' sont écartés de l'ouverture de montage 26' de l'embase 2'. Ils permettent alors une insertion de la base 40' de l'embout 35' dans le logement 4' de l'embase 2' au travers de l'ouverture de montage 26' et la réception de la base 40' de l'embout 35' coaxialement dans le logement 4'.

Lorsque les organes de verrouillage 65' sont dans la position de verrouillage, les surfaces inférieures 65e' des organes de verrouillage 65' s'étendent transversalement par rapport à l'axe de logement B' et interfèrent avec la surface transversale 45a' orientée dans un sens opposé à l'extrémité inférieure 41' de la base 40' de l'embout 35'. La base 40' de l'embout 35' est ainsi retenue dans le logement 4' de l'embase 2'. Les rebords de verrouillage 67' des organes de verrouillage 65' s'étendent alors dans l'évidement 45' assurant ainsi une sécurité par rapport au risque d'arrachement de l'embout 35'.

Les surfaces inférieures 65e' des organes de verrouillage 65' forment des surfaces d'arrêt et l'évidement 45' de la base 40' de l'embout 35' forme un organe de butée dont la surface transversale 45a' orientée dans un sens opposé à l'extrémité inférieure 41' forme une surface de butée.

## Revendications

1. Article de puériculture (1 ; 1') destiné à être porté à la bouche par un enfant, l'article de puériculture (1 ; 1') comprenant :
- une embase (2 ; 2') présentant des faces avant (2a ; 2a') et arrière (2b ; 2b') opposées, l'embase (2 ; 2') comportant intérieurement un logement (4 ; 4'),
- au moins un embout (35 ; 35') comportant une base (40 ; 40') et un corps (36 ; 36') destiné à être placé dans la bouche de l'enfant, l'embout (35 ; 35') étant monté de manière amovible sur l'embase (2 ; 2'), la base (40 ; 40') étant reçue dans le logement (4 ; 4') de l'embase (2 ; 2') et le corps (36 ; 36') de l'embout (35 ; 35') s'étendant depuis la face avant (2a ; 2a') de l'embase (2 ; 2') lorsque l'embout (35 ; 35') est monté sur l'embase (2 ; 2'), et
- un dispositif de verrouillage de la base (40 ; 40') de l'embout (35 ; 35') dans le logement (4 ; 4') de l'embase (2 ; 2'), le dispositif de verrouillage comportant au moins un organe de verrouillage (65 ; 65') présentant une surface d'arrêt (65e ; 65e') et monté sur l'un des éléments choisi parmi la base (40 ; 40') de l'embout (35 ; 35') et l'embase (2 ; 2'), et au moins un organe de butée (45 ; 45') présentant une surface de butée (45a ; 45a') et prévu sur l'autre élément choisi parmi la base (40 ; 40') de l'embout (35 ; 35') et l'embase (2 ; 2') pour coopérer avec l'organe de verrouillage (65 ; 65'), l'organe de verrouillage (65 ; 65') étant déplaçable par rapport à l'organe de butée (45 ; 45') entre une position de verrouillage dans laquelle la surface d'arrêt (65e ; 65e') interfère avec la surface de butée (45a ; 45a') pour retenir la base (40 ; 40') de l'embout (35 ; 35') dans le logement (4 ; 4') de l'embase (2 ; 2'), et une position escamotée dans laquelle la surface d'arrêt (65e ; 65e') n'interfère pas avec la surface de butée (45a ; 45a') pour pouvoir déplacer l'embout (35 ; 35') par rapport à l'embase (2 ; 2'),
l'article de puériculture (1 ; 1') étant **caractérisé en ce que** le logement (4 ; 4') débouche sur la face avant (2a; 2a') de l'embase (2 ; 2') par une ouverture de montage (26 ; 26'), l'ouverture de montage (26 ; 26') et la base (40 ; 40') de l'embout (35 ; 35') étant conformées pour permettre une insertion de ladite base (40 ; 40') dans le logement (4 ; 4') de l'embase (2 ; 2') au travers de ladite ouverture de montage (26 ; 26') par la face avant (2a ; 2a') de l'embase (2 ; 2').

2. Article de puériculture (1 ; 1') selon la revendication 1, dans lequel la base (40 ; 40') de l'embout (35 ; 35') et l'ouverture de montage (26 ; 26') présentent une complémentarité de forme.

3. Article de puériculture (1 ; 1') selon l'une quelconque des revendications 1 et 2, dans lequel l'organe de butée (45 ; 45') est prévu sur la base (40 ; 40') de l'embout (35 ; 35') et l'organe de verrouillage (65 ; 65') est monté sur l'embase (2 ; 2').

4. Article de puériculture (1 ; 1') selon la revendication 3, dans lequel la base (40 ; 40') de l'embout (35 ; 35') présente une extrémité inférieure (41 ; 41') formant une extrémité inférieure de l'embout (35 ; 35') et une surface extérieure qui s'étend depuis l'extrémité inférieure (41 ; 41') autour d'un axe d'embout (D ; D'), et le logement (4 ; 4') de l'embase (2 ; 2') présente une surface intérieure autour d'un axe de logement (B ; B'), le logement (4 ; 4') étant adapté pour recevoir la base (40 ; 40') de l'embout (35 ; 35') coaxialement,
dans lequel l'organe de butée est constitué par un évidement (45 ; 45') ménagé sur la surface extérieure de la base (40 ; 40') de l'embout (35 ; 35') à distance de l'extrémité inférieure (41 ; 41'), l'évidement (45; 45') présentant des surfaces transversales perpendiculaires à l'axe d'embout (D ; D') en regard l'une de l'autre, la surface transversale (45a ; 45a') orientée dans un sens opposé à l'extrémité inférieure (41 ; 41') formant la surface de butée, et
dans lequel l'organe de verrouillage (65 ; 65') est adapté pour s'étendre au moins en partie dans l'évidement dans la position de verrouillage, l'organe de verrouillage (65 ; 65') présentant une surface transversale (65e ; 65e') par rapport à l'axe de logement (B ; B') qui est orientée dans un sens opposé à l'ouverture de montage (26 ; 26') et qui forme la surface d'arrêt.

5. Article de puériculture (1) selon la revendication 4, dans lequel la surface intérieure du logement (4) de l'embase (2) présente des première (4a) et deuxième (4b) surfaces latérales en regard, et l'embase (2) comporte en outre intérieurement un compartiment (10) débouchant dans la première surface latérale (4a) du logement (4) par une ouverture de verrouillage (16), et une encoche de retenue (7) ménagée dans la deuxième surface latérale (4b) du logement (4) en regard de l'ouverture de verrouillage (16),
dans lequel la surface extérieure de la base (40) de l'embout (35) présente des première (40a) et deuxième (40b) surfaces latérales opposées et destinées à être placées respectivement en regard des première (4a) et deuxième (4b) surfaces latérales du logement (4), l'évidement (45) s'étendant selon un axe d'évidement (E) perpendiculaire à l'axe d'embout (D) et étant agencé pour être aligné avec l'ouverture de verrouillage (16) du compartiment (10) et l'encoche de retenue (7) lorsque la base (40) de l'embout (35) est reçue dans le logement (4) de l'embase (2), l'évidement (45) étant traversant entre les première (40a) et deuxième (40b) surfaces latérales de la surface extérieure de la base (40) de l'embout (35),
dans lequel l'organe de verrouillage (65) présente un bord libre (65a), l'organe de verrouillage (65) étant logé dans le compartiment (10) dans la position escamotée et déplaçable dans un plan transversal par rapport à l'axe de logement (B) vers la position de verrouillage dans laquelle le bord libre (65a) de l'organe de verrouillage (65) est retenu dans l'encoche de retenue (7), l'organe de verrouillage (65) s'étendant au travers de l'évidement (45) dans la position de verrouillage et lorsque l'embout (35) est monté sur l'embase (2).

6. Article de puériculture (1') selon la revendication 4, dans lequel l'évidement (45') s'étend de manière périphérique autour de l'axe d'embout (D') sur la surface extérieure de la base (40') de l'embout (35'), l'évidement (45') présentant un fond (45b') écarté de la surface extérieure de la base (40') de l'embout (35') vers l'axe d'embout (D'),
dans lequel au moins deux organes de verrouillage (65') présentent respectivement des rebords de verrouillage (67') libres en regard l'un de l'autre, les rebords de verrouillage (67') étant conformés pour délimiter une ouverture sensiblement complémentaire du fond (45b') de l'évidement (45') dans la position de verrouillage des organes de verrouillage (65'), les organes de verrouillage (65') étant déplaçables dans un plan transversal par rapport à l'axe de logement (B') entre la position escamotée dans laquelle les rebords de verrouillage (67') sont écartés l'un de l'autre et la position de verrouillage dans laquelle les rebords de verrouillage (67') sont rapprochés l'un de l'autre, les rebords de verrouillage (67') étant placés dans l'évidement (45') dans la position de verrouillage et lorsque l'embout (35') est monté sur l'embase (2').

7. Article de puériculture (1 ; 1') selon l'une quelconque des revendications 4 à 6, dans lequel l'organe de verrouillage (65 ; 65') est déplaçable en translation selon un axe de coulissement perpendiculaire à l'axe de logement (B ; B').

8. Article de puériculture (1 ; 1') selon l'une quelconque des revendications 1 à 7, dans lequel le dispositif de verrouillage comprend en outre un organe d'actionnement (50 ; 50') actionnable par un utilisateur et déplaçable entre une première position dans laquelle ledit organe d'actionnement (50 ; 50') place l'organe de verrouillage (65 ; 65') dans la position escamotée, et une deuxième position dans laquelle ledit organe d'actionnement (50 ; 50') place l'organe de verrouillage (65 ; 65') dans la position de verrouillage.

9. Article de puériculture (1 ; 1') selon la revendication 8, dans lequel l'organe d'actionnement (50 ; 50') est monté sur l'embase (2 ; 2') pivotant selon un axe de pivotement (F ; F') parallèle à l'axe de logement (B ; B'), l'organe d'actionnement (50 ; 50') comportant une surface d'actionnement en contact avec l'organe de verrouillage (65 ; 65') et agencée pour déplacer l'organe de verrouillage (65 ; 65') entre la position de verrouillage et la position escamotée par rotation de l'organe d'actionnement (50 ; 50') autour de l'axe de pivotement (F ; F').

10. Article de puériculture (1 ; 1') selon la revendication 9 lorsqu'elle dépend de la revendication 7, dans lequel l'organe d'actionnement (50 ; 50') est placé sous une surface inférieure (65e ; 65e') de l'organe de verrouillage (65 ; 65') et comporte un doigt (53 ; 53') s'étendant parallèlement à l'axe de pivotement (F ; F') en étant décalé par rapport audit axe de pivotement (F ; F'), le doigt (53 ; 53') portant la surface d'actionnement, et
dans lequel l'organe de verrouillage (65 ; 65') comporte une rainure (66 ; 66') dans laquelle est placé le doigt (53 ; 53') de l'organe d'actionnement (50 ; 50'), la rainure (66 ; 66') étant agencée et conformée pour que le doigt (53 ; 53') coulisse dans la rainure (66 ; 66') lorsque l'organe d'actionnement (50 ; 50') est déplacé angulairement entre la première position et la deuxième position.

11. Article de puériculture (1') selon l'une quelconque des revendications 8 à 10, dans lequel l'organe d'actionnement (50') et la base (40') de l'embout (35') comportent respectivement des éléments de blocage complémentaires, les éléments de blocage étant adaptés pour ne pas interférer l'un avec l'autre dans la première position de l'organe d'actionnement (50') de manière à pouvoir déplacer l'embout (35') par rapport à l'organe d'actionnement (50'), et pour interférer l'un avec l'autre dans la deuxième position de l'organe d'actionnement (50') de manière à retenir l'embout (35') sur l'organe d'actionnement (50').

12. Article de puériculture (1) selon la revendication 11, dans lequel les éléments de blocage comprennent des première et deuxième surfaces de blocage ménagées l'une sur l'organe d'actionnement (50') et l'autre sur la base (40') de l'embout (35'), les première et deuxième surfaces de blocage étant cylindriques selon des axes de blocage (I1', I2') respectifs et adaptées pour être emmanchées l'une sur l'autre par des extrémités d'emmanchement (46b', 57a') respectives, la première surface de blocage étant pourvue d'au moins une gorge (47') qui présente une portion axiale (47a') qui s'étend depuis l'extrémité d'emmanchement (46b') de ladite première surface de blocage, et une portion circonférentielle (47b') attenante à la portion axiale (47a') à distance de l'extrémité d'emmanchement (46b') de ladite première surface de blocage, la deuxième surface de blocage étant pourvue d'au moins un ergot (58') radial agencé pour coulisser dans la portion axiale (47a') de la gorge (47') lorsque les première et deuxième surfaces de blocage sont emmanchées l'une sur l'autre par les extrémités d'emmanchement (46b', 57a'), et pour être retenu dans la portion circonférentielle (47b') de la gorge (47') par rotation relative des première et deuxième surfaces de blocage selon les axes de blocage (I1', I2').

13. Article de puériculture (1 ; 1') selon la revendication 12, dans lequel le corps (36') et la base (40') de l'embout (35') sont formés d'un seul tenant en un matériau déformable à mémoire de forme, le corps (36') et la base (40') étant creux et l'embout (35') comprenant un noyau (46') emmanché dans la base (40'), le noyau (46') comportant l'une des première et deuxième surfaces de blocage.

14. Embout (35 ; 35') spécialement adapté pour un article de puériculture (1 ; 1') selon l'une quelconque des revendications 1 à 13, l'embout (35 ; 35') étant destiné à être monté de manière amovible sur une embase (2 ; 2') présentant des faces avant (2a ; 2a') et arrière (2b ; 2b') opposées et comportant intérieurement un logement (4 ; 4'), le logement (4 ; 4') présentant une surface intérieure autour d'un axe de logement (B ; B') et débouchant sur la face avant (2a ; 2a') de l'embase (2 ; 2') par une ouverture de montage (26 ; 26'),
l'embout (35 ; 35') comportant une base (40 ; 40') destinée à être reçue dans le logement (4 ; 4') de l'embase (2 ; 2') et un corps (36 ; 36') destiné à s'étendre depuis la face avant (2a ; 2a') de l'embase (2 ; 2') et à être placé dans la bouche d'un enfant, la base (40 ; 40') de l'embout (35 ; 35') présentant une extrémité inférieure (41 ; 41') formant une extrémité inférieure de l'embout (35 ; 35') et une surface extérieure qui s'étend depuis l'extrémité inférieure (41 ; 41') autour d'un axe d'embout (D ; D'), la base (40 ; 40') de l'embout (35 ; 35') étant conformée pour permettre une insertion de ladite base (40 ; 40') dans le logement (4 ; 4') de l'embase (2 ; 2') au travers de l'ouverture de montage (26 ; 26'), le logement (4 ; 4') étant adapté pour recevoir la base (40 ; 40') de l'embout (35 ; 35') coaxialement,
dans lequel la base (40 ; 40') comporte un organe de butée (45 ; 45') d'un dispositif de verrouillage de la base (40 ; 40') de l'embout (35 ; 35') dans le logement (4 ; 4') de l'embase (2; 2'), l'organe de butée (45 ; 45') étant destiné à coopérer avec un organe de verrouillage (65 ; 65') du dispositif de verrouillage monté déplaçable sur l'embase (2; 2'), l'organe de butée (45 ; 45') présentant une surface de butée (45a ; 45a') agencée pour interférer avec une surface d'arrêt (65e ; 65e') de l'organe de verrouillage (65 ; 65') dans une position de verrouillage de l'organe de verrouillage (65 ; 65') et pour ne pas interférer avec la surface d'arrêt (65e ; 65e') de l'organe de verrouillage (65, 65') dans une position escamotée de l'organe de verrouillage (65 ; 65), l'organe de butée étant constitué par un évidement (45 ; 45') ménagé sur la surface extérieure de la base (40 ; 40') de l'embout (35 ; 35') à distance de l'extrémité inférieure (41 ; 41'), l'évidement (45 ; 45') présentant des surfaces transversales perpendiculaires à l'axe d'embout (D ; D') en regard l'une de l'autre, la surface transversale (45a ; 45a') orientée dans un sens opposé à l'extrémité inférieure (41 ; 41') formant la surface de butée.

15. Procédé d'assemblage d'un article de puériculture (1 ; 1') selon l'une quelconque des revendications 1 à 13, prévoyant les étapes consistant à :
- mettre l'organe de verrouillage (65 ; 65') dans la position escamotée pour pouvoir déplacer l'embout (35 ; 35') par rapport à l'embase (2 ; 2'),
- monter l'embout (35 ; 35') sur l'embase (2 ; 2') en insérant la base (40 ; 40') de l'embout (35 ; 35') dans le logement (4 ; 4') de l'embase (2 ; 2') au travers de l'ouverture de montage (26 ; 26') par la face avant (2a; 2a') de l'embase (2 ; 2'),
- mettre l'organe de verrouillage (65 ; 65') dans la position de verrouillage pour retenir la base (40 ; 40') de l'embout (35 ; 35') dans le logement (4 ; 4') de l'embase (2 ; 2'), le corps (36 ; 36') de l'embout (35 ; 35') s'étendant depuis la face avant (2a ; 2a') de l'embase (2 ; 2').

## Patentansprüche

1. Kinderbetreuungsartikel (1; 1'), welcher dazu vorgesehen ist, am Mund durch ein Kind getragen zu werden, wobei der Kinderbetreuungsartikel (1; 1') umfasst:
- einen Sockel (2; 2'), welcher gegenüberliegende vordere (2a; 2a') und hintere (2b; 2b') Flächen aufweist, wobei der Sockel (2; 2') intern eine Aufnahme (4; 4') umfasst,
- wenigstens ein Mundstück (35; 35'), umfassend eine Basis (40; 40') und einen Körper (36; 36'), welcher dazu vorgesehen ist, in dem Mund des Kindes platziert zu werden, wobei das Mundstück (35; 35') in lösbarer Weise an dem Sockel (2; 2') montiert ist, wobei die Basis (40; 40') in der Aufnahme (4; 4') des Sockels (2; 2') aufgenommen ist und sich der Körper (36; 36') des Mundstücks (35; 35') von der vorderen Fläche (2a; 2a') des Sockels (2; 2') erstreckt, wenn das Mundstück (35; 35') an dem Sockel (2; 2') montiert ist, und
- eine Vorrichtung zum Verriegeln der Basis (40; 40') des Mundstücks (35; 35') in der Aufnahme (4; 4') des Sockels (2; 2'), wobei die Vorrichtung zum Verriegeln wenigstens ein Verriegelungsorgan (65; 65') umfasst, welches eine Haltefläche (65e; 65e') aufweist und an einem der Elemente montiert ist, ausgewählt aus der Basis (40; 40') des Mundstücks (35; 35') und dem Sockel (2; 2'), sowie wenigstens ein Anlageorgan (45; 45'), welches eine Anlagefläche (45a; 45a') aufweist und an dem anderen Element vorgesehen ist, ausgewählt aus der Basis (40; 40') des Mundstücks (35; 35') und dem Sockel (2; 2'), um mit dem Verriegelungsorgan (65; 65') zusammenzuwirken, wobei das Verriegelungsorgan (65; 65') bezüglich des Anlageorgans (45; 45') zwischen einer Verriegelungsposition, in welcher die Haltefläche (65e; 65e') mit der Anlagefläche (45a; 45a') eingreift, um die Basis (40; 40') des Mundstücks (35; 35') in der Aufnahme (4; 4') des Sockels (2; 2') zurückzuhalten, und einer eingefahrenen Position verlagerbar ist, in welcher die Haltefläche (65e; 65e') nicht mit der Anlagefläche (45a; 45a') eingreift, um das Mundstück (35; 35') bezüglich des Sockels (2; 2') verlagern zu können,
wobei der Kinderbetreuungsartikel (1; 1') **dadurch gekennzeichnet ist, dass** die Aufnahme (4; 4') an der vorderen Fläche (2a; 2a') des Sockels (2; 2') durch eine Montageöffnung (26; 26') mündet, wobei die Montageöffnung (26; 26') und die Basis (40; 40') des Mundstücks (35; 35') angepasst sind, um ein Einsetzen der Basis (40; 40') in die Aufnahme (4; 4') des Sockels (2; 2') durch die Montageöffnung (26; 26') hindurch durch die vordere Fläche (2a; 2a') des Sockels (2; 2') zu erlauben.

2. Kinderbetreuungsartikel (1; 1') nach Anspruch 1, wobei die Basis (40; 40') des Mundstücks (35; 35') und die Montageöffnung (26; 26') eine Formkomplementarität aufweisen.

3. Kinderbetreuungsartikel (1; 1') nach einem der Ansprüche 1 und 2, wobei das Anlageorgan (45; 45') an der Basis (40; 40') des Mundstücks (35; 35') vorgesehen ist und das Verriegelungsorgan (65; 65') an dem Sockel (2; 2') montiert ist.

4. Kinderbetreuungsartikel (1; 1') nach Anspruch 3, wobei die Basis (40; 40') des Mundstücks (35; 35') ein unteres Ende (41; 41'), welches ein unteres Ende des Mundstücks (35; 35') bildet, sowie eine äußere Fläche aufweist, welche sich von dem unteren Ende (41; 41') um eine Mundstückachse (D; D') herum erstreckt, und wobei die Aufnahme (4; 4') des Sockels (2; 2') eine innere Fläche um eine Aufnahmeachse (B; B') herum aufweist, wobei die Aufnahme (4; 4') dazu eingerichtet ist, die Basis (40; 40') des Mundstücks (35; 35') koaxial aufzunehmen,
wobei das Anlageorgan durch eine Aussparung (45; 45') gebildet ist, welche an der äußeren Fläche der Basis (40; 40') des Mundstücks (35; 35') in einem Abstand von dem unteren Ende (41; 41') bereitgestellt ist, wobei die Aussparung (45; 45') transversale Flächen senkrecht zu der Mundstückachse (D; D') zueinander weisend aufweist, wobei die transversale Fläche (45a; 45a'), welche in einem Sinn entgegengesetzt zu dem unteren Ende (41; 41') orientiert ist, die Anlagefläche bildet, und
wobei das Verriegelungsorgan (65; 65') dazu eingerichtet ist, sich wenigstens teilweise in der Aussparung in der Verriegelungsposition zu erstrecken, wobei das Verriegelungsorgan (65; 65') eine transversale Fläche (65e; 65e') bezüglich der Aufnahmeachse (B; B') aufweist, welche in einem Sinn entgegengesetzt zu der Montageöffnung (26; 26') orientiert ist und welche die Haltefläche bildet.

5. Kinderbetreuungsartikel (1) nach Anspruch 4, wobei die innere Fläche der Aufnahme (4) des Sockels (2) erste (4a) und zweite (4b) laterale Flächen gegenüber aufweist, und wobei der Sockel (2) ferner intern ein Fach (10) umfasst, welches in der ersten lateralen Fläche (4a) der Aufnahme (4) durch eine Verriegelungsöffnung (16) mündet, sowie eine Rückhaltekerbe (7), welche in der zweiten lateralen Fläche (4b) der Aufnahme (4) gegenüber der Verriegelungsöffnung (16) bereitgestellt ist,
wobei die externe Fläche der Basis (40) des Mundstücks (35) erste (40a) und zweite (40b) gegenüberliegende laterale Flächen aufweist, welche dazu vorgesehen sind, jeweils gegenüber der ersten (4a) und zweiten (4b) lateralen Flächen der Aufnahme (4) platziert zu sein, wobei sich die Ausnehmung (45) gemäß einer Ausnehmungsachse (E) senkrecht zu der Mundstückachse (D) erstreckt und dazu angeordnet ist, um mit der Verriegelungsöffnung (16) des Fachs (10) und der Rückhaltekerbe (7) ausgerichtet zu sein, wenn die Basis (40) des Mundstücks (35) in der Aufnahme (4) des Sockels (2) aufgenommen ist, wobei die Ausnehmung (45) zwischen den ersten (40a) und zweiten (40b) lateralen Flächen der externen Fläche der Basis (40) des Mundstücks (35) durchgehend ist,
wobei das Verriegelungsorgan (65) einen freien Rand (65a) aufweist, wobei das Verriegelungsorgan (65) in dem Fach (10) in der eingefahrenen Position aufgenommen und in einer transversalen Ebene bezüglich der Aufnahmeachse (B) in Richtung der Verriegelungsposition verlagerbar ist, in welcher der freie Rand (65a) des Verriegelungsorgans (65) in der Rückhaltekerbe (7) zurückgehalten ist, wobei sich das Verriegelungsorgan (65) durch die Ausnehmung (45) in der Verriegelungsposition, und wenn das Mundstück (35) an dem Sockel (2) montiert ist, erstreckt.

6. Kinderbetreuungsartikel (1') nach Anspruch 4, wobei sich die Ausnehmung (45') in umfänglicher Weise um die Mundstückachse (D') an der externen Fläche der Basis (40') des Mundstücks (35') erstreckt, wobei die Ausnehmung (45') einen Boden (45b') aufweist, welcher von der externen Fläche der Basis (40') des Mundstücks (35') in Richtung der Mundstückachse (D') versetzt ist,
wobei wenigstens zwei Verriegelungsorgane (65') jeweils freie Verriegelungskanten (67') einander gegenüber aufweisen, wobei die Verriegelungskanten (67') angepasst sind, um eine Öffnung zu begrenzen, welche im Wesentlichen komplementär zu dem Boden (45b') der Ausnehmung (45') in der Verriegelungsposition der Verriegelungsorgane (65') ist, wobei die Verriegelungsorgane (65') in einer transversalen Ebene bezüglich der Aufnahmeachse (B') zwischen der eingefahrenen Position, in welcher die Verriegelungskanten (67') gegeneinander versetzt sind, und der Verriegelungsposition verlagerbar sind, in welcher die Verriegelungskanten (67') einander angenähert sind, wobei die Verriegelungskanten (67') in der Ausnehmung (45') in der Verriegelungsposition, und wenn das Mundstück (35') an dem Sockel (2') montiert ist, platziert sind.

7. Kinderbetreuungsartikel (1; 1') nach einem der Ansprüche 4 bis 6, wobei das Verriegelungsorgan (65; 65') in Translation gemäß einer Gleitachse senkrecht zu der Aufnahmeachse (B; B') verlagerbar ist.

8. Kinderbetreuungsartikel (1; 1') nach einem der Ansprüche 1 bis 7, wobei die Verriegelungsvorrichtung ferner ein Betätigungsorgan (50; 50') umfasst, welches durch einen Benutzer betätigbar ist und zwischen einer ersten Position, in welcher das Betätigungsorgan (50; 50') das Verriegelungsorgan (65; 65') in die eingefahrene Position platziert, und einer zweiten Position verlagerbar ist, in welcher das Betätigungsorgan (50; 50') das Verriegelungsorgan (65; 65') in die Verriegelungsposition platziert.

9. Kinderbetreuungsartikel (1; 1') nach Anspruch 8, wobei das Betätigungsorgan (50; 50') an dem Sockel (2; 2') gemäß einer Schwenkachse (F; F') schwenkend montiert ist, welche parallel zu der Aufnahmeachse (B; B') ist, wobei das Betätigungsorgan (50; 50') eine Betätigungsfläche umfasst, welche in Kontakt mit dem Verriegelungsorgan (65; 65') steht und dazu angeordnet ist, das Verriegelungsorgan (65; 65') zwischen der Verriegelungsposition und der eingefahrenen Position durch Rotation des Betätigungsorgans (50; 50') um die Schwenkachse (F; F') zu verlagern.

10. Kinderbetreuungsartikel (1; 1') nach Anspruch 9, wenn er von Anspruch 7 abhängt, wobei das Betätigungsorgan (50; 50') unter einer unteren Fläche (65e; 65e') des Verriegelungsorgans (65; 65') platziert ist und einen Finger (53; 53') umfasst, welcher sich parallel zu der Schwenkachse (F; F') erstreckt, indem er bezüglich der Schwenkachse (F; F') versetzt ist, wobei der Finger (53; 53') die Betätigungsfläche trägt, und
wobei das Verriegelungsorgan (65; 65') eine Nut (66; 66') umfasst, in welcher der Finger (53; 53') des Betätigungsorgans (50; 50') platziert ist, wobei die Nut (66; 66') dazu angeordnet und angepasst ist, dass der Finger (53; 53') in der Nut (66; 66') gleitet, wenn das Betätigungsorgan (50; 50') zwischen der ersten Position und der zweiten Position winkelverlagert wird.

11. Kinderbetreuungsartikel (1') nach einem der Ansprüche 8 bis 10, wobei das Betätigungsorgan (50') und die Basis (40') des Mundstücks (35') jeweils komplementäre Blockierungselemente umfassen, wobei die Blockierungselemente dazu eingerichtet sind, in der ersten Position des Betätigungsorgans (50') derart nicht miteinander einzugreifen, dass das Mundstück (35') bezüglich des Betätigungsorgans (50') verlagert werden kann, und um in der zweiten Position des Betätigungsorgans (50') derart miteinander einzugreifen, dass das Mundstück (35') an dem Betätigungsorgan (50') zurückgehalten wird.

12. Kinderbetreuungsartikel (1; 1') nach Anspruch 11, wobei die Blockierungselemente erste und zweite Blockierungsflächen umfassen, von welchen die eine an dem Betätigungsorgan (50') und die andere an der Basis (40') des Mundstücks (35') bereitgestellt ist, wobei die ersten und zweiten Blockierungsflächen zylindrisch gemäß jeweiliger Blockierungsachsen (I1', I2') und dazu eingerichtet sind, aneinander durch jeweilige Einpassenden (46b', 57a') eingepasst zu sein, wobei die erste Blockierungsfläche mit wenigstens einem Hals (47') versehen ist, welcher einen axialen Abschnitt (47a'), welcher sich von dem Einpassende (46b') der ersten Blockierungsfläche erstreckt, und einen umfänglichen Abschnitt (47b') umfasst, welcher an den axialen Abschnitt (47a') in einem Abstand von dem Einpassende (46b') der ersten Blockierungsfläche angrenzt, wobei die zweite Blockierungsfläche mit wenigstens einem radialen Nocken (58') versehen ist, welcher dazu angeordnet ist, in dem axialen Abschnitt (47a') des Halses (47') zu gleiten, wenn die ersten und zweiten Blockierungsflächen aneinander durch die Einpassenden (46b', 57a') eingepasst sind, und um in dem umfänglichen Abschnitt (47b') des Halses (47') durch relative Rotation der ersten und zweiten Blockierungsflächen gemäß der Blockierungsachsen (I1', I2') zurückgehalten zu sein.

13. Kinderbetreuungsartikel (1; 1') nach Anspruch 12, wobei der Körper (36') und die Basis (40') des Mundstücks (35') aus einem einzelnen Stück und einem verformbaren Material mit Formgedächtnis gebildet sind, wobei der Körper (36') und die Basis (40') hohl sind und das Mundstück (35') einen in der Basis (40') eingepassten Kern (46') umfasst, wobei der Kern (46') die eine aus den ersten und zweiten Blockierungsflächen umfasst.

14. Mundstück (35; 35'), welches speziell für einen Kinderbetreuungsartikel (1; 1') nach einem der Ansprüche 1 bis 13 eingerichtet ist, wobei das Mundstück (35; 35') dazu vorgesehen ist, in lösbarer Weise an einem Sockel (2; 2') montiert zu sein, welcher gegenüberliegende vordere (2a; 2a') und hintere (2b; 2b') Flächen aufweist und intern eine Aufnahme (4; 4') umfasst, wobei die Aufnahme (4; 4') eine innere Fläche um eine Aufnahmeachse (B; B') herum und an der vorderen Fläche (2a; 2a') des Sockels (2; 2') durch eine Montageöffnung (26; 26') mündend aufweist,
wobei das Mundstück (35; 35') eine Basis (40; 40'), welche dazu vorgesehen ist, in der Aufnahme (4; 4') des Sockels (2; 2') aufgenommen zu sein, und einen Körper (36; 36') umfasst, welcher dazu vorgesehen ist, sich von der vorderen Fläche (2a; 2a') des Sockels (2; 2') zu erstrecken und in dem Mund eines Kindes platziert zu werden, wobei die Basis (40; 40') des Mundstücks (35; 35') ein unteres Ende (41; 41'), welches ein unteres Ende des Mundstücks (35; 35') bildet, und eine externe Fläche aufweist, welche sich von dem unteren Ende (41; 41') um eine Mundstückachse (D; D') herum erstreckt, wobei die Basis (40; 40') des Mundstücks (35; 35') dazu angepasst ist, ein Einführen der Basis (40; 40') in die Aufnahme (4; 4') des Sockels (2; 2') durch die Montageöffnung (26; 26') hindurch zu erlauben, wobei die Aufnahme (4; 4') dazu eingerichtet ist, die Basis (40; 40') des Mundstücks (35; 35') koaxial aufzunehmen,
wobei die Basis (40; 40') ein Anlageorgan (45; 45') einer Vorrichtung zum Verriegeln der Basis (40; 40') des Mundstücks (35; 35') in der Aufnahme (4; 4') des Sockels (2; 2') umfasst, wobei das Anlageorgan (45; 45') dazu vorgesehen ist, mit einem Verriegelungsorgan (65; 65') der Verriegelungsvorrichtung zusammenzuwirken, welches verlagerbar an dem Sockel (2; 2') montiert ist, wobei das Anlageorgan (45; 45') eine Anlagefläche (45a; 45a') aufweist, welche dazu angeordnet ist, mit einer Haltefläche (65e; 65e') des Verriegelungsorgans (65; 65') in einer Verriegelungsposition des Verriegelungsorgans (65; 65') einzugreifen, und in einer eingefahrenen Position des Verriegelungsorgans (65; 65) nicht mit der Haltefläche (65e; 65e') des Verriegelungsorgans (65, 65') einzugreifen, wobei das Anlageorgan durch eine Aussparung (45; 45') gebildet ist, welche an der externen Fläche der Basis (40; 40') des Mundstücks (35; 35') in einem Abstand von dem unteren Ende (41; 41') bereitgestellt ist, wobei die Aussparung (45; 45') transversale Flächen senkrecht zu der Mundstückachse (D; D') einander gegenüber aufweist, wobei die transversale Fläche (45a; 45a'), welche in einem Sinn entgegen dem unteren Ende (41; 41') orientiert ist, die Anlagefläche bildet.

15. Verfahren zum Zusammenfügen eines Kinderbetreuungsartikels (1; 1') nach einem der Ansprüche 1 bis 13, welches die Schritte vorsieht, bestehend aus:
- Versetzen des Verriegelungsorgans (65; 65') in die eingefahrene Position, um das Mundstück (35; 35') bezüglich des Sockels (2; 2') verlagern zu können,
- Montieren des Mundstücks (35; 35') an dem Sockel (2; 2'), indem die Basis (40; 40') des Mundstücks (35; 35') in der Aufnahme (4; 4') des Sockels (2; 2') durch die Montageöffnung (26; 26') durch die vordere Fläche (2a; 2a') des Sockels (2; 2') hindurch eingeführt wird,
- Versetzen des Verriegelungsorgans (65; 65') in die Verriegelungsposition, um die Basis (40; 40') des Mundstücks (35; 35') in der Aufnahme (4; 4') des Sockels (2; 2') zu halten, wobei sich der Körper (36; 36') des Mundstücks (35; 35') von der vorderen Fläche (2a; 2a') des Sockels (2; 2') erstreckt.

## Claims

1. Child care item (1; 1') intended to be brought to the mouth by a child, the child care item (1; 1') comprising:
- a seat (2; 2') having a front face (2a; 2a') and a rear face (2b; 2b') opposite one another, the seat (2; 2') including a recess (4; 4') internal thereto,
- at least one tip (35; 35') including a base (40; 40') and a body (36; 36') intended to be placed in the mouth of the child, the tip (35; 35') being mounted in a removable manner on the seat (2; 2'), the base (40; 40') being received inside the recess (4; 4') of the seat (2; 2') and the body (36; 36') of the tip (35; 35') extending from the front face (2a; 2a') of the seat (2; 2') when the tip (35; 35') is mounted on the seat (2; 2'), and
- a device for locking the base (40; 40') of the tip (35; 35') in the recess (4; 4') of the seat (2; 2'), the locking device including at least one locking member (65; 65') having a stop surface (65e; 65e') and mounted on one of the elements selected from the group consisting of the base (40; 40') of the tip (35; 35'), and the seat (2; 2'), and at least one abutment member (45; 45') having an abutment surface (45a; 45a') and provided on the other element selected from the group consisting of the base (40; 40') of the tip (35; 35'), and the seat (2; 2') in order to engage with the locking member (65; 65'), the locking member (65; 65') being capable of being displaced relative to the abutment member (45; 45') between a locking position in which the stop surface (65e; 65e') interferes with the abutment surface (45a; 45a') to retain the base (40; 40') of the tip (35; 35') inside the recess (4; 4') of the seat (2; 2'), and a retracted position in which the stop surface (65e; 65e') does not interfere with the abutment surface (45a; 45a') in order to be able to displace the tip (35; 35') relative to the seat (2; 2'),
the child care item (1; 1') being **characterised in that** the recess (4; 4') opens out onto the front face (2a; 2a') of the seat (2; 2') via an assembly opening (26; 26'), the assembly opening (26; 26') and the base (40; 40') of the tip (35; 35') being shaped so as to allow insertion of said base (40; 40') into the recess (4; 4') of the seat (2; 2') through said assembly opening (26; 26') via the front face (2a; 2a') of the seat (2; 2').

2. Child care item (1; 1') according to claim 1, wherein the base (40; 40') of the tip (35; 35') and the assembly opening (26; 26') have complementing shapes.

3. Child care item (1; 1') according to any one of claims 1 and 2, wherein the abutment member (45; 45') is provided on the base (40; 40') of the tip (35; 35') and the locking member (65; 65') is mounted on the seat (2; 2').

4. Child care item (1; 1') according to claim 3, wherein the base (40; 40') of the tip (35; 35') has a lower end (41; 41') forming a lower end of the tip (35; 35') and an outer surface which extends from the lower end (41; 41') about a tip axis (D; D'), and the recess (4; 4') of the seat (2; 2') has an inner surface about a recess axis (B; B'), the recess (4; 4') being adapted to receive the base (40; 40') of the tip (35; 35') coaxially, wherein the abutment member is formed by a hollowing (45; 45') made in the outer surface of the base (40; 40') of the tip (35; 35') away from the lower end (41; 41'), the hollowing (45; 45') having transverse surfaces perpendicular to the tip axis (D; D') facing one another, the transverse surface (45a; 45a') oriented in a direction opposite the lower end (41; 41') forming the abutment surface, and
wherein the locking member (65; 65') is suitable for extending at least partially inside the hollowing in the locking position, the locking member (65; 65') having a transverse surface (65e; 65e') relative to the recess axis (B; B') which is oriented in a direction opposite the assembly opening (26; 26') and which forms the stop surface.

5. Child care item (1) according to claim 4, wherein the lower surface of the recess (4) of the seat (2) has first (4a) and second (4b) side surfaces facing one another, and the seat (2) further includes, internal thereto, a compartment (10) opening out into the first side surface (4a) of the recess (4) via a locking opening (16), and a retaining notch (7) made in the second side surface (4b) of the recess (4) facing the locking opening (16),
wherein the outer surface of the base (40) of the tip (35) has first (40a) and second (40b) side surfaces opposite one another and intended to be respectively placed such that they face the first (4a) and second (4b) side surfaces of the recess (4), the hollowing (45) extending along a hollowing axis (E) perpendicular to the tip axis (D) and being arranged such that it is aligned with the locking opening (16) of the compartment (10) and the retaining notch (7) when the base (40) of the tip (35) is received inside the recess (4) of the seat (2), the hollowing (45) being penetrating between the first (40a) and second (40b) side surfaces of the outer surface of the base (40) of the tip (35),
wherein the locking member (65) has a free edge (65a), the locking member (65) being housed inside the compartment (10) in the retracted position and capable of being displaced in a transverse plane relative to the recess axis (B) towards the locking position in which the free edge (65a) of the locking member (65) is retained inside the retaining notch (7), the locking member (65) extending through the hollowing (45) in the locking position and when the tip (35) is mounted on the seat (2).

6. Child care item (1') according to claim 4, wherein the hollowing (45') extends in a peripheral manner about the tip axis (D') on the outer surface of the base (40') of the tip (35'), the hollowing (45') having a bottom (45b') away from the outer surface of the base (40') of the tip (35') towards the tip axis (D'),
wherein at least two locking members (65') respectively have free locking flanges (67') that face one another, the locking flanges (67') being shaped so as to define an opening substantially complementing the bottom (45b') of the hollowing (45') in the locking position of the locking members (65'), the locking members (65') being capable of being displaced in a transverse plane relative to the recess axis (B') between the retracted position in which the locking flanges (67') are spaced apart from one another and the locking position in which the locking flanges (67') are brought closer to one another, the locking flanges (67') being placed inside the hollowing (45') in the locking position and when the tip (35') is mounted on the seat (2').

7. Child care item (1; 1') according to any one of claims 4 to 6, wherein the locking member (65; 65') is capable of undergoing translational displacement along a sliding axis perpendicular to the recess axis (B; B').

8. Child care item (1; 1') according to any one of claims 1 to 7, wherein the locking device further comprises an actuating member (50; 50') capable of being actuated by a user and of being displaced between a first position in which said actuating member (50; 50') places the locking member (65; 65') in the retracted position, and a second position in which said actuating member (50; 50') places the locking member (65; 65') in the locking position.

9. Child care item (1; 1') according to claim 8, wherein the actuating member (50; 50') is mounted on the seat (2; 2') such that it pivots about a pivot axis (F; F') parallel to the recess axis (B; B'), the actuating member (50; 50') including an actuating surface in contact with the locking member (65; 65') and arranged so as to displace the locking member (65; 65') between the locking position and the retracted position by rotation of the actuating member (50; 50') about the pivot axis (F; F').

10. Child care item (1; 1') according to claim 9 when dependent on claim 7, wherein the actuating member (50; 50') is placed under a lower surface (65e; 65e') of the locking member (65; 65') and includes a finger (53; 53') extending parallel to the pivot axis (F; F') while being offset relative to said pivot axis (F; F'), the finger (53; 53') bearing the actuating surface, and
wherein the locking member (65; 65') includes a guideway (66; 66') in which the finger (53; 53') of the actuating member (50; 50') is placed, the guideway (66; 66') being arranged and shaped such that the finger (53; 53') slides inside the guideway (66; 66') when the actuating member (50; 50') is angularly displaced between the first position and the second position.

11. Child care item (1') according to any one of claims 8 to 10, wherein the actuating member (50') and the base (40') of the tip (35') respectively include complementary blocking elements, the blocking elements being adapted so as not to interfere with one another in the first position of the actuating member (50') in order to be able to displace the tip (35') relative to the actuating member (50'), and so as to interfere with one another in the second position of the actuating member (50') in order to retain the tip (35') on the actuating member (50').

12. Child care item (1) according to claim 11, wherein the blocking elements comprise first and second blocking surfaces, one whereof is made on the actuating member (50') and the other whereof is made on the base (40') of the tip (35'), the first and second blocking surfaces being cylindrical about respective blocking axes (I1', 12') and adapted to be fitted onto one another by respective fitting ends (46b', 57a'), the first blocking surface being provided with at least one groove (47') which has an axial portion (47a') which extends from the fitting end (46b') of said first blocking surface, and a circumferential portion (47b') adjoining the axial portion (47a') away from the fitting end (46b') of said first blocking surface, the second blocking surface being provided with at least one radial lug (58') arranged such that it slides in the axial portion (47a') of the groove (47') when the first and second blocking surfaces are fitted onto one another by the fitting ends (46b', 57a'), and such that it is retained in the circumferential portion (47b') of the groove (47') by relative rotation of the first and second blocking surfaces about the blocking axes (I1', 12').

13. Child care item (1; 1') according to claim 12, wherein the body (36') and the base (40') of the tip (35') are formed in one piece from a deformable shape memory material, the body (36') and the base (40') being hollow and the tip (35') comprising a core (46') fitted into the base (40'), the core (46') including one of the first and second blocking surfaces.

14. Tip (35; 35') specially adapted for a child care item (1; 1') according to any one of claims 1 to 13, the tip (35; 35') being intended to be mounted in a removable manner on a seat (2; 2') having a front face (2a; 2a') and a rear face (2b; 2b') opposite one another and including a recess (4; 4') internal thereto, the recess (4; 4') having an inner surface about a recess axis (B; B') and opening out onto the front face (2a; 2a') of the seat (2; 2') by an assembly opening (26; 26'),
the tip (35; 35') including a base (40; 40') intended to be received in the recess (4; 4') of the seat (2; 2') and a body (36; 36') intended to extend from the front face (2a; 2a') of the seat (2; 2') and to be placed in the mouth of a child, the base (40; 40') of the tip (35; 35') having a lower end (41; 41') forming a lower end of the tip (35; 35') and an outer surface which extends from the lower end (41; 41') about a tip axis (D; D'), the base (40; 40') of the tip (35; 35') being shaped so as to allow said base (40; 40') to be inserted into the recess (4; 4') of the seat (2; 2') through the assembly opening (26; 26'), the recess (4; 4') being adapted to receive the base (40; 40') of the tip (35; 35') coaxially,
wherein the base (40; 40') includes an abutment member (45; 45') of a locking device for locking the base (40; 40') of the tip (35; 35') inside the recess (4; 4') of the seat (2; 2'), the abutment member (45; 45') being intended to engage with a locking member (65; 65') of the locking device mounted such that it can be displaced on the seat (2; 2'), the abutment member (45; 45') having an abutment surface (45a; 45a') arranged so as to interfere with a stop surface (65e; 65e') of the locking member (65; 65') in a locking position of the locking member (65; 65') and so as not to interfere with the stop surface (65e; 65e') of the locking member (65; 65') in a retracted position of the locking member (65; 65), the abutment member being formed by a hollowing (45; 45') made in the outer surface of the base (40; 40') of the tip (35; 35') away from the lower end (41; 41'), the hollowing (45; 45') having transverse surfaces perpendicular to the tip axis (D; D') facing one another, the transverse surface (45a; 45a') oriented in a direction opposite the lower end (41; 41') forming the abutment surface.

15. Method for assembling a child care item (1; 1') according to any one of claims 1 to 13, providing for the steps consisting of:
- placing the locking member (65; 65') in the retracted position in order to be able to displace the tip (35; 35') relative to the seat (2; 2'),
- mounting the tip (35; 35') on the seat (2; 2') by inserting the base (40; 40') of the tip (35; 35') into the recess (4; 4') of the seat (2; 2') through the assembly opening (26; 26') via the front face (2a; 2a') of the seat (2; 2'),
- placing the locking member (65; 65') in the locking position in order to retain the base (40; 40') of the tip (35; 35') inside the recess (4; 4') of the seat (2; 2'), the body (36; 36') of the tip (35; 35') extending from the front face (2a; 2a') of the seat (2; 2').
